# FASCICULE DE BREVET EUROPEEN

(11) **EP 0 839 557 B1**
(45) Date de publication et mention de la délivrance du brevet: **23.01.2002**
(21) Numéro de dépôt: 97117997.3
(22) Date de dépôt: 17.10.1997
(51) Int. Cl.: A63C 9/08, A43C 11/14

(54) **Dispositif de liaison par sangle d'une chaussure**
Gurtverbindungsvorrichtung für einen Schuh
Connecting device for a shoe comprising straps

(30) Priorité: 31.10.1996 FR 9613491
(43) Date de publication de la demande: 06.05.1998
(73) Titulaire: Salomon S.A., 74370 Metz-Tessy (FR)
(72) Inventeur: Rigal, Jean-Pierre, 74330 La balme de sillingy (FR); Chedal Anglay, Christophe, 74960 Cran Gevrier (FR)
(74) Mandataire: Lejeune, Benoit

(56) Documents cités:
- EP-A- 0 770 413
- EP-A- 0 787 512
- DE-U- 9 113 766
- US-A- 4 979 760

## Description

La présente invention concerne un dispositif de liaison d'une chaussure de sport à associer à une planche de glisse pour la pratique du surf sur la neige, la chaussure comprenant une tige solidaire d'une semelle destinée à coopérer directement ou indirectement avec la planche.

Pour la pratique de cette discipline, il existe plusieurs systèmes différents de fixation d'une chaussure sur une planche.

Un premier système concerne la liaison de chaussures rigides du type alpin attachées à la planche par des éléments d'étrier avant et arrière et dont la commande de verrouillage est située sur l'un des étriers avec une action manuelle ou automatique. Ce système n'est pas le plus répandu du fait que la rigidité des chaussures procurent des désavantages importants en terme de fonction et de confort.

Le système actuel le plus répandu concerne les dispositifs de fixation de chaussures souples sur la planche par une coque fixée à la planche. Cette coque comporte un certain nombre de sangles destinées à solidariser la chaussure dans la coque. La présente invention se rapporte plus particulièrement à ce deuxième type de dispositif de fixation.

Une coque de ce type est décrite par exemple dans le brevet américain n° 5 356 170 ou dans le modèle d'utilité allemand G 91 13 766.

Le document allemand divulgue une fixation qui comprend deux sangles. L'une des sangles présente une largeur sensiblement constante, tandis que l'autre présente une largeur variable due à sa forme elliptique. Cette dernière sangle permet une répartition de la pression de serrage exercée par la sangle sur le cou-de-pied de la chaussure.

Bien entendu, l'invention ne se rapporte pas uniquement à la liaison d'une chaussure sur une coque mais à toute liaison d'une chaussure sur une planche de glisse en général, comportant au moins un élément de sanglage destiné au serrage de la chaussure relativement à la planche, plus particulièrement, par l'intermédiaire d'au moins une sangle disposée au niveau du cou-de-pied.

Ce type de sangle est généralement rigide et doublée d'un rembourrage interne relativement souple dirigé vers la chaussure au niveau dudit cou-de-pied.

Il a pu être constaté que si ce rembourrage apporte un certain confort d'utilisation, en revanche il n'est pas complètement assuré dans certains cas de figures comme lors par exemple, de la flexion de la chaussure vers l'avant au cours de la pratique du surf.

En effet, dans cette position le tendon releveur du gros orteil qui travaille en flexion du pied, se trouve prohéminent sur le coup de pied et le serrage appliqué par la sangle sur ledit tendon provoque une irritation, voire dans certains cas une douleur. Par conséquent, et selon une première phase de la démarche inventive, il a été recherché, sur la base de ces constatations, de répartir les pressions de serrage de la sangle de façon à éviter d'exercer une pression sur ledit tendon.

A cet effet, l'invention concerne un dispositif de liaison d'une chaussure de sport muni d'au moins une sangle comprenant un rembourrage du type précité se caractérisant en ce que ledit rembourrage de la sangle comporte des moyens de répartition de la pression de serrage exercée par celle-ci sur le cou-de-pied, de manière à obtenir une pression centrale correspondant à la zone du tendon du gros orteil, inférieure aux pressions latérales exercées de part et d'autre de celui-ci.

Parmi un mode préféré de réalisation, les moyens de répartition de la pression de la sangle sur l'élément de rembourrage comprennent un espace central en creux délimité latéralement par deux formes en relief latérales en proéminence de part et d'autre dudit espace central, de manière à constituer un logement au tendon du gros orteil. De ce fait, la forme de la sangle en contact avec la partie correspondante de la chaussure est adaptée de façon à tenir compte des spécificités anatomiques de la région recouverte.

D'autres caractéristiques de ce mode ainsi que d'autres exemples possibles de réalisation seront énoncés dans la description qui sera faite plus loin.

On comprend aisément que selon la solution de l'invention consistant à utiliser des moyens de répartition de pression sur une partie anatomique du pied; il faille centrer de manière précise la sangle pour que la zone de moindre pression se situe à l'endroit exact du tendon et non pas décalée par rapport à celui-ci.

Pour cela, les moyens de serrage de la sangle sur le cou-de-pied, actuellement connus, ne permettent pas d'obtenir un tel résultat, tout au moins de manière efficace et rapide.

De manière connue, la sangle comprend, en général, deux parties distinctes; chacune reliée sur un côté de la coque ou embase de fixation et qui ont deux extrémités libres reliées ensembles et ajustables au serrage par un moyen de fermeture du type à cliquet, par exemple. L'une des partie de sangle comprend le rembourrage qui supporte le moyen de fermeture; tandis que l'autre, est une portion dentée coopérant par incrémentation avec le moyen de fermeture.

On comprend bien que le serrage obtenu par traction unilatéral sur la partie portant le rembourrage qui est attaché par ailleurs à son autre extrémité à une partie fixe de la coque, ne permet pas une possibilité de réglage correct du centrage de ladite partie rembourrée pour s'adapter à différents volumes de chaussure à serrer.

Il est connu également un dispositif de liaison d'une chaussure sur une planche dans lequel la sangle, toujours en deux parties, comporte d'une part un premier moyen de serrage agissant aux extrémités libres des deux parties de sangle et un moyen de centrage disposé au niveau de l'extrémité de la partie de sangle portant le rembourrage solidaire d'une partie fixe de la coque. Ces derniers moyens sont constitués par une pluralité de trous que l'on choisit en fonction du centrage souhaité.

Un tel moyen est utile pour le réglage de longueur de la sangle mais s'avère inadapté pour régler le centrage de la partie rembourrée de manière efficace et rapide. L'intervention sur les moyens de réglage du centrage par l'intermédiaire d'une pluralité de trous implique une intervention longue et fastidieuse à ce niveau.

Pour remédier à cet inconvénient et selon une autre caractéristique de l'invention, la partie de rembourrage est réalisée sur une armature ou élément de support amovible interposé entre deux parties crantées de sangle pour constituer un troisième élément central dont les extrémités sont reliées aux extrémités libres desdites deux parties crantées de sangle par l'intermédiaire de deux moyens de verrouillage distincts permettant ainsi un centrage plus facile et plus rapide de l'élément de support rembourré par rapport au cou-de-pied.

La présente invention concerne également les caractéristiques qui ressortiront au cours de la description qui va suivre et qui devront être considérées isolément ou selon toutes leurs combinaisons techniques possibles.

Cette description donnée à titre d'exemple non limitatif, fera mieux comprendre comment l'invention peut être réalisée en référence aux dessins annexés sur lesquels:
- la figure 1 représente en perspective une portion de planche de glisse sur laquelle est disposée une coque de fixation d'une chaussure munie d'un dispositif de liaison, selon l'invention;
- la figure 2 est une vue en plan de face d'une partie centrale de la sangle constituant les moyens de répartition de la pression selon un exemple de réalisation;
- la figure 3 est une vue de côté de la portion de sangle selon la figure 2,
- la figure 4 est une vue en plan arrière ou interne de la portion de sangle selon la figure 2;
- la figure 5 est une vue de côté d'une portion centrale d'une sangle montrant des moyens de répartition de la pression selon un autre mode de réalisation.
- la figure 6 est une vue partielle de dessus d'une portion de sangle selon un mode de réalisation différente de l'invention;
- la figure 7 est une vue de côté de la portion de sangle de la figure 6.

La figure 1 représente une portion de planche de glisse 1 sur laquelle est disposée une coque 2 destinée à retenir une chaussure (non représentée). La coque 2 comporte un dispositif de liaison avec la chaussure qui comprend deux sangles 3 et 4. La sangle 3 est destinée à enserrer une chaussure au niveau du cou-de-pied tandis que l'autre sangle 4 est destinée à enserrer la partie de chaussure au niveau de l'avant du pied au niveau des orteils. L'invention se rapporte uniquement à la sangle 3 qui est semi-rigide et comporte un élément de support 5 doublé d'un rembourrage interne relativement souple sous forme d'un élément de rembourrage 6 rattaché à l'élément de support 5 et dirigé vers la chaussure.

L'élément de support 5 est, de préférence, une pièce sous forme d'une bande flexible résistante à la traction réalisée, de préférence, en matière plastique.

La sangle 3 comprend, par ailleurs, deux parties crantées de sangle 30, 31 disposées de part et d'autre de l'élément de support 5 et dont les extrémités de la sangle 3 sont reliées sur les côtés latéraux 20, 21 de la coque 2 par l'intermédiaire d'articulations 7.

La sangle 3 comporte également des moyens de verrouillage 8 et 9, du type verrou à cliquet, fixés sur les deux extrémités de l'élément de support 5 et qui coopèrent par incrémentation avec les extrémités libres des deux parties de sangle crantées 30, 31 pour permettre la libération de la chaussure ou son immobilisation après une opération de serrage progressif s'effectuant, par exemple, par traction sur lesdites parties de sangle 30, 31 en direction l'une de l'autre.

Selon l'invention, l'élément de rembourrage interne 6 de la sangle 3 comporte des moyens de répartition de la pression pour répartir la pression de serrage qui s'exerce par la sangle sur le cou-de-pied, de manière à obtenir une pression centrale correspondant à la zone du tendon releveur du gros orteil, inférieure aux pressions latérales exercées de part et d'autre de celui-ci.

Selon l'exemple de réalisation représenté sur les figures 2, 3 et 4, les moyens de répartition de la pression de la sangle 3 de l'élément de rembourrage interne 6 sont constitués par un espace central en creux 10 délimité latéralement par deux formes en relief latérales 11 et 12 ménagés en proéminence de part et d'autre dudit espace 10, de manière à constituer un logement au tendon du gros orteil.

Selon un exemple préféré de réalisation, les formes en relief latérales 11 et 12 ont une forme fuyante globalement ovoïde dont le sommet 11a et 12a est dirigé vers l'espace central 10 de manière à s'adapter à l'ergonomie du pli de flexion du coup de pied. L'élément 6 peut être réalisé d'une seule pièce allongée et conformée de manière à présenter la forme générale recherchée.

Comme le montre la figure 2, l'élément de support 5 comporte des lumières 50, 51 espacées longitudinalement dans lesquelles prennent position des bourrelets 60, 61 de l'élément de rembourrage 6 de forme complémentaire à la forme des lumières 50, 51 de façon à faciliter le positionnement et augmenter l'accrochage de l'élément de rembourrage 6 sur l'élément de support 5.

L'élément de rembourrage 6 est obtenu par moulage d'au moins une pièce en mousse, de préférence, enveloppée dans une enveloppe souple et rapportée sur la sangle 3 par tout moyen de fixation.

L'enveloppe souple peut, par exemple, être choisi parmi les films plastiques souples tel que le PVC, les films en textile synthétique ou naturel, ou encore le cuir. l'assemblage de l'enveloppe sur la mousse peut être réalisée par différents moyens; comme par couture ou collage.

De même les moyens de fixation de l'élément de rembourrage 6 sur l'élément de support 5 de la sangle 3 peuvent être constitués par une couture, un rivetage, par collage, ou encore par soudage utilisant les hautes fréquences.

Le rembourrage 6 peut aussi être obtenu par surmoulage d'une même mousse de même densité ou de densité différente selon les cas, réalisée directement sur l'élément de support 5 de la sangle 3. Parmi les mousses choisies; on peut citer l'emploi de polyuréthanne ou de polyéthylène.

Selon une autre caractéristique avantageuse de l'invention autorisant un positionnement adéquat et centrée de la sangle , l'élément de support 5 est interposé entre les deux parties de sangle 30, 31 pour en constituer un troisième élément central. Les extrémités Sa, 5b de l'élément de support 5 sont reliées aux extrémités libres desdites deux parties crantées 30, 31 de la sangle 3 par l'intermédiaire des deux moyens de verrouillage distincts 8, 9 fixés sur lesdites extrémitées 5a, 5b.

De cette manière, les deux moyens de verrouillage 8, 9 peuvent agir de manière indépendante sur le centrage de l'élément de support rembourré 5 par rapport au cou-de-pied.

Par exemple, les moyens de verrouillage 8 et 9 sont constitués d'un côté, d' un dispositif d'avancée incrémentielle 8 muni d'un levier de maneuvre et d'un cliquet; du type tel que connu et décrit dans le brevet américain n° 5 416 952 permettant d'obtenir un serrage progressif et de l'autre côté, d'un dispositif de réglage à cliquet simple 9 permettant, indépendamment du moyen précédent, d'obtenir le centrage de l'élément de support 5 d'où de l'élément de rembourrage 6 par rapport au tendon releveur du gros orteil. La sangle peut aussi comprendre des moyens à cliquet simples des deux côtés ou encore des moyens de verrouillage d'un autre type.

Comme le montre les figures 2, 3 et 4, l'élément de support rembourré amovible 5, constituant la partie centrale de la sangle 3, est asymétrique par rapport à l'axe longitudinal médian de manière à la rendre réversible et offrir ainsi selon le côté choisi une rigidité et une souplesse relative afin de constituer des prises d'appui différentes dont le choix est effectué par l'utilisateur.

C'est ainsi que selon un exemple de réalisation des figures, l'élément de support 5 comporte un côté longitudinal concave 5c constituant la prise d'appui souple et un côté longitudinal opposé convexe 5d constituant la prise d'appui rigide.

Selon la variante de réalisation représentée sur la figure 5, les moyens de répartition de la pression de la sangle 3 sur l'élément de rembourrage interne 6 sont formés par des matériaux de densité différente le constituant, le matériau correspondant à une zone centrale 13 étant de densité plus faible que la densité du matériau correspondant à deux zones latérales adjacentes 14, 15 de manière à constituer une zone centrale 13 apte à l'écrasement de façon à absorber le tendon du gros orteil.

Selon la variante des figures 6 et 7, l'une des sangles crantées du mode précédent est remplacé par une partie de sangle 33 comprenant une série de trous 330 orientés dans la direction de la longueur de ladite partie de sangle. L'élément de support 5 comprend, quant à lui, à son extrémité 5a, un trou épaulé 500 entre deux pions 501, 502 formant des moyens qui s'engagent dans les trous 330 de la partie de sangle. Un moyen de fixation amovible du type vis/écrou passant au travers du trou 500 et de l'un de ceux 300 de la partie de sangle réalise la liaison de la partie de sangle avec l'élément 5. Les pions 501, 502 prennnent position dans deux trous de la partie de sangles, adjacents au trou de fixation. Malgré un réglage moins rapide, un tel système a pour avantage d'immobiliser l'élément de support en rotation par rapport à la partie de sangle et permet une reprise d'efforts importants répartis sur trois éléments séparés. Le moyen de fixation vis/écrou pourrait être remplacé par un moyen de clipsage afin de faciliter le réglage, par exemple.

Bien entendu l'invention ne se limite pas seulement aux seuls exemples de réalisation décrits à titre d'exemple mais s'étend aussi à tout mode équivalent qui se trouvent couverts par les revendications qui suivent.

## Revendications

1. Dispositif de liaison d'une chaussure à associer à une planche de glisse (1) pour la pratique du surf sur la neige au moyen d'au moins une sangle (3) destinée à être située dans la zone du cou-de-pied de la chaussure; ladite sangle (3) comprenant un élément de rembourrage interne, relativement souple et déformable (6) dirigé vers la chaussure; l'élément de rembourrage (6) de la sangle (3) comportant des moyens de répartition de la pression de serrage exercée par la sangle (3) sur le cou-de-pied de la chaussure, de manière à obtenir une pression centrale correspondant à la zone du tendon releveur du gros orteil d'un utilisateur, inférieure aux pressions latérales exercées de part et d'autre de celui-ci, **caractérisé en ce que** les moyens de répartition de la pression de la sangle (3) sur l'élément de rembourrage (6) comprennent un espace central en creux (10) délimité latéralement par deux formes en relief latérales (11, 12) en proéminence de part et d'autre dudit espace central (10), de manière à constituer un logement au tendon du gros orteil.

2. Dispositif selon la revendication 1, **caractérisé en ce que** les deux formes en relief latérales (11, 12) ont une forme fuyante globalement ovoïde dont le sommet (11a et 12a) est dirigé vers l'espace central en creux (10) de manière à s'adapter à l'ergonomie du pli de flexion du coup de pied.

3. Dispositif de liaison d'une chaussure à associer à une planche de glisse (1) pour la pratique du surf sur la neige au moyen d'au moins une sangle (3) destinée à être située dans la zone du cou-de-pied de la chaussure; ladite sangle (3) comprenant un élément de rembourrage interne, relativement souple et déformable (6) dirigé vers la chaussure;l'élément de rembourrage (6) de la sangle (3) comportant des moyens de répartition de la pression de serrage exercée par la sangle (3) sur le cou-de-pied de la chaussure, de manière à obtenir une pression centrale correspondant à la zone du tendon releveur du gros orteil d'un utilisateur, inférieure aux pressions latérales exercées de part et d'autre de celui-ci, **caractérisé en ce que** les moyens de répartition de la pression de la sangle (3) sur l'élément de rembourrage (6) sont formés par des matériaux de densité différente le constituant; le matériau correspondant à une zone centrale (13) étant de densité plus faible que la densité du matériau correspondant à deux zones latérales adjacentes opposées (14, 15); de manière à constituer une zone centrale (13) apte à l'écrasement afin d' absorber le tendon du gros orteil d'un utilisateur.

4. Dispositif selon l'une des revendications précédentes, **caractérisé en ce que** la sangle (3) comprend un élément de support (5) sur lequel est rapporté ledit élément de rembourrage (6), du côté interne au moins, ledit élément de support (5) étant une pièce sous forme d'une bande résistante à la traction.

5. Dispositif selon la revendication 4, **caractérisé en ce que** l'élément de rembourrage (6) est obtenu par moulage d'au moins une pièce en mousse enveloppée dans une enveloppe souple.

6. Dispositif selon la revendication 4, **caractérisé en ce que** la fixation de l'élément de rembourrage (6) sur l'élément de support (5) de sangle (3) est réalisée par une couture.

7. Dispositif selon la revendication 4, **caractérisé en ce que** la fixation de l'élément de rembourrage (6) sur l'élément de support (5) de la sangle (3) est réalisée par un rivetage.

8. Dispositif selon la revendication 4, **caractérisé en ce que** la fixation de l'élément de rembourrage (6) sur l'élément de support de la sangle (3) est réalisée par un collage.

9. Dispositif selon la revendication 4, **caractérisé en ce que** la fixation de l'élément de rembourrage (6) sur l'élément de support de la sangle (3) est réalisée par un soudage à haute fréquence.

10. Dispositif selon la revendication 4, **caractérisé en ce que** l'élément de rembourrage (6) est obtenu par surmoulage réalisé directement sur l'élément de support (5) de la sangle (3).

11. Dispositif selon l'une quelconque des revendications 4 à 10, **caractérisé en ce que** l'élément de support (5) est interposé entre deux parties crantées de sangle (30, 31) pour en constituer un troisième élément central dont les extrémités (5a, 5b) sont reliées aux extrémités libres desdites deux parties crantées (30, 31) par l'intermédiaire de deux moyens de verrouillage distincts (8, 9) fixés sur lesdites extrémités (5a, 5b).

12. Dispositif selon l'une quelconque des revendications 4 à 10, **caractérisé en ce que** l'élément de support (5) est interposé entre deux parties de sangle dont l'une (33) comprenant une série de trous (330) orientés dans la direction de la longueur de ladite partie de sangle; l'élément de support (5) comprenant, quant à lui, à son extrémité (5a), un trou épaulé (500) entre deux pions (501), (502) formant des moyens qui s'engagent dans les trous (330) de la partie de sangle; un moyen de fixation amovible passant au travers du trou (500) et de l'un de ceux (300) de la partie de sangle réalisant ainsi la liaison de la partie de sangle avec l'élément (5).

13. Dispositif selon la revendication 11 ou 12, **caractérisé en ce que** l'élément de support (5) constituant la partie centrale de la sangle (3) est asymétrique par rapport à l'axe longitudinal médian de manière à la rendre réversible et **en ce que** chacun de ces côtés longitudinaux offre une rigidité et une souplesse relative pour constituer des prises d'appui différentes choisies par l'utilisateur.

14. Dispositif selon la revendication 13, **caractérisé en ce que** l'armature rembourrée asymétrique (5) comporte un côté longitudinal concave (5c) constituant la prise d'appui souple et un côté longitudinal opposé convexe (5d) constituant la prise d'appui rigide.

## Claims

1. Device for connecting a boot to be associated with a gliding board (1) for snowboarding by means of at least one strap (3) adapted to be located in the instep zone of the boot; said strap (3) including a relatively flexible and deformable inner padding element (6) directed toward the boot, the padding element (6) of the strap (3) comprising means for distributing the tightening pressure exerted by the strap (3) on the instep of the boot, so as to obtain a central pressure corresponding to the zone of a user's big toe levator tendon that is less than the lateral pressures exerted on both sides thereof, **characterized in that** the means for distributing the pressure of the strap (3) on the padding element (6) include a central hollow space (10) laterally demarcated by two lateral raised shapes (11, 12) projecting on both sides of said central space (10), so as to constitute a housing for the big toe tendon.

2. Device according to claim 1, **characterized in that** the two lateral raised shapes (11, 12) have a generally ovoid shape, centered in one point, whose top (11a and 12a) is directed toward the central hollow space (10) so as to be ergonomically adapted to the bending fold of the instep.

3. Device for connecting a boot to be associated with a gliding board (1) for snowboarding by means of at least one strap (3) adapted to be located in the instep zone of the boot, said strap (3) including a relatively flexible and deformable inner padding (6) directed towards the boot, the padding element (6) of the strap (3) comprising means for distributing the tightening pressure exerted by the strap (3) on the instep of the boot, so as to obtain a central pressure corresponding to the zone of a user's big toe levator tendon that is less than the lateral pressures exerted on both sides thereof, **characterized in that** the means for distributing the pressure of the strap (3) on the padding element (6) are formed from materials of various densities that constitute it; the material corresponding to a central zone (13) being of lower density than the material corresponding to two opposite adjacent lateral zones (14, 15), so as to constitute a central zone (13) capable of being crushed in order to absorb the user's big toe tendon.

4. Device according to one of the preceding claims, **characterized in that** the strap (3) includes a support element (5) on which said padding element (6) is attached, at least on the inner side, said support element (5) being one piece in the shape of a traction resistant band.

5. Device according to claim 4, **characterized in that** the padding element (6) is obtained by molding at least one foam piece enveloped in a flexible envelope.

6. Device according to claim 4, **characterized in that** the affixing of the padding element (6) on the support element (5) of the strap (3) is obtained by a stitch.

7. Device according to claim 4, **characterized in that** the affixing of the padding element (6) on the support element (5) of the strap (3) is obtained by riveting.

8. Device according to claim 4, **characterized in that** the affixing of the padding element (6) on the support element of the strap (3) is obtained by gluing.

9. Device according to claim 4, **characterized in that** the affixing of the padding element (6) on the support element of the strap (3) is obtained by high frequency welding.

10. Device according to claim 4, **characterized in that** the padding element (6) is obtained by duplicate molding achieved directly on the support element (5) of the strap (3).

11. Device according to any one of claims 4-10, **characterized in that** the support element (5) is inserted between two serrated strap portions (30, 31) to constitute a third central element thereof, whose ends (5a, 5b) are connected to the free ends of said two serrated portions (30, 31) by means of two distinct locking means (8, 9) affixed to said ends (5a, 5b).

12. Device according to any one of claims 4-10, **characterized in that** the support element (5) is inserted between two strap portions, one (33) of which includes a series of holes (330) oriented in the direction of the length of said strap portion, and the support element (5) including, at its end (5a), a collared hole (500) between two pins (501), (502) forming means that engage in the holes (330) of the strap portion, a removable affixing means passing through the hole (500) and one of those (300) of the strap portion, thus obtaining the linking of the strap portion with the element (5).

13. Device according to claim 11 or 12, **characterized in that** the support element (5) constituting the central portion of the strap (3) is asymmetrical with respect to the longitudinal median axis so as to make it reversible and **in that** each of its longitudinal sides offers a relative rigidity and flexibility to constitute different supports selected by the user.

14. Device according to claim 13, **characterized in that** the asymmetrical padded reinforcement (5) comprises a longitudinal concave side (5c) constituting the flexible support and an opposite longitudinal convex side (5d) constituting the rigid support.

## Patentansprüche

1. Verbindungsvorrichtung eines Schuhs, der für das Ausüben des Surfens auf Schnee mit einem Gleitbrett (1) zu verbinden ist mittels zumindest eines Gurtes (3), der dazu bestimmt ist, in der Zone des Spanns des Schuhs angeordnet zu sein, wobei der Gurt (3) ein inneres, relativ nachgiebiges und deformierbares Fütterungselement (6) aufweist, das in Richtung zum Schuh orientiert ist, wobei das Fütterungselement (6) des Gurtes (3) Mittel für eine Verteilung des Spanndrucks, der durch den Gurt (3) auf den Spann des Schuhs ausgeübt wird, aufweist, um einen zentralen Druck entsprechend an der Zone der Hebesehne des großen Zehs eines Benutzers zu erhalten niedriger als die seitlichen Drücke, die beidseitig desselben ausgeübt werden, **dadurch gekennzeichnet, dass** die Mittel für eine Verteilung des Drucks des Gurtes (3) auf dem Fütterungselement (6) einen zentralen vertieften Raum (10) aufweisen, der seitlich durch zwei erhabene seitliche Formen (11, 12) in Vorsprung beidseitig des zentralen Raumes (10) begrenzt ist, um eine Aufnahme für die Sehne des großen Zehs zu bilden.

2. Vorrichtung nach Anspruch 1, **dadurch gekennzeichnet, dass** die zwei seitlichen erhabenen Formen (11, 12) eine spitz zulaufende global ovale Form aufweisen, deren Spitze (11a und 12a) in Richtung des zentralen vertieften Raumes (10) orientiert ist, um sich an die Ergonomie der Biegefalte des Spanns anzupassen.

3. Verbindungsvorrichtung eines Schuhs, der für das Ausüben des Surfens auf Schnee mit einem Glcitbrett (1) zu verbinden ist mittels zumindest eines Gurtes (3), der dazu bestimmt ist, in der Zone des Spanns des Schuhs angeordnet zu sein, wobei der Gurt (3) ein inneres, relativ nachgiebiges und deformierbares Fütterungselement (6) aufweist, das in Richtung zum Schuh orientiert ist, wobei das Fütterungselement (6) des Gurtes (3) Mittel für eine Verteilung des Spanndrucks, der durch den Gurt (3) auf den Spann des Schuhs ausgeübt wird, aufweist, um einen zentralen Druck entsprechend an der Zone der Hebesehne des großen Zehs eines Benutzers zu erhalten niedriger als die seitlichen Drücke, die beidseitig desselben ausgeübt werden, **dadurch gekennzeichnet, dass** die Mittel für eine Verteilung des Drucks des Gurtes (3) auf dem Fütterungselement (6) durch Materialien unterschiedlicher Dichte gebildet sind, wobei sie dieses bilden, wobei das Material, das einer zentralen Zone (13) entspricht, von einer Dichte ist, die geringer ist als die Dichte des entsprechenden Materials an zwei gegenüberliegenden benachbarten scitlichen Zonen (14, 15), um eine zentrale Zone (13) zu bilden, die geeignet ist für das Stauchen, um die Sehne des großen Zehs eines Benutzers aufzunehmen.

4. Vorrichtung nach einem der vorhergehenden Ansprüche, **dadurch gekennzeichnet, dass** der Gurt (3) ein Stützelement (5) aufweist, auf dem das Fütterungselement (6) befestigt ist, zumindest auf der inneren Seite, wobei das Stützelement (5) ein Teil in Form eines dem Zug widerstehenden Bandes ist.

5. Vorrichtung nach Anspruch 4, **dadurch gekennzeichnet, dass** das Fütterungselement (6) durch Gießen zumindest eines Teils aus Schaum erhalten wird, umhüllt in einer nachgiebigen Umhüllung.

6. Vorrichtung nach Anspruch 4, **dadurch gekennzeichnet, dass** die Befestigung des Fütterungselementes (6) auf dem Stützelement (5) des Gurtes (3) durch eine Naht realisiert ist.

7. Vorrichtung nach Anspruch 4, **dadurch gekennzeichnet, dass** die Befestigung des Fütterungselementes (6) auf dem Stützelement (5) des Gurtes (3) durch eine Nietung realisiert ist.

8. Vorrichtung nach Anspruch 4, **dadurch gekennzeichnet, dass** die Befestigung des Fütterungselements (6) auf dem Stützelement des Gurtes (3) durch eine Klebung realisiert ist.

9. Vorrichtung nach Anspruch 4, **dadurch gekennzeichnet, dass** die Befestigung des Fütterungselements (6) auf dem Stützelement des Gurtes (3) durch ein Hochfrequenzschweißen realisiert ist.

10. Vorrichtung nach Anspruch 4, **dadurch gekennzeichnet, dass** das Fütterungselement (6) durch Abformen erhalten ist, das direkt auf dem Stützelement (5) des Gurtes (3) realisiert ist.

11. Vorrichtung nach irgendeinem der Ansprüche 4 bis 10, **dadurch gekennzeichnet, dass** das Stützelement (5) zwischen zwei eingerastete Gurtteile (30, 31) eingefügt ist, um davon ein drittes zentrales Element zu bilden dessen Enden (5a, 5b) mit den freien Enden der zwei eingerasteten Teilen (30, 31) mittels zweier verschiedener Verriegelungsmittel (8, 9) verbunden sind, die auf den Enden (5a, 5b) befestigt sind.

12. Vorrichtung nach irgendeinem der Ansprüche 4 bis 10, **dadurch gekennzeichnet, dass** das Stützelement (5) zwischen zwei Gurtteile eingefügt ist, wovon das eine (33) eine Reihe von Löchern (330) aufweist, die in der Richtung der Länge des Gurtteils orientiert sind, wobei das Stützelement (5) seinerseits an seinem Ende (5a) ein gekröpftes Loch (500) zwischen zwei Metallstücken (501, 502) aufweist, die Mittel bilden, die in die Löcher (330) des Gurtteils eingreifen, ein abnehmbares Befestigungsmittel, das durch das Loch (500) und eines dieser (300) des Gurtteils hindurch geht, wobei somit die Verbindung des Gurtteils mit dem Element (5) realisiert wird.

13. Vorrichtung nach Anspruch 11 oder 12, **dadurch gekennzeichnet, dass** das Stützelement (5), das den zentralen Teil des Gurtes (3) bildet, im Verhältnis zur mittleren Längsachse asymmetrisch ist, um ihn reversibel zu machen und dadurch, dass jede dieser Längsseiten eine Steifigkeit und eine relative Nachgiebigkeit bietet, um verschiedene Abstützaufnahmen zu bilden, dic durch den Benutzer gewählt werden.

14. Vorrichtung nach Anspruch 13, **dadurch gekennzeichnet, dass** das asymmetrisch gefütterte Beschlagteil (5) eine konkave Längsseite (5c) aufweist, die die nachgiebige Abstützaufnahme bildet und eine konvexe gegenüberliegende Längsseite (5d), die die nachgiebige Abstützaufnahme bildet.
